# FASCICULE DE BREVET EUROPEEN

(11) **EP 2 978 006 B1**
(45) Date de publication et mention de la délivrance du brevet: **07.12.2016**
(21) Numéro de dépôt: 15306167.6
(22) Date de dépôt: 17.07.2015
(51) Int. Cl.: H01H 23/24, H01H 11/00, H01H 23/20

(54) **COMMUTATEUR ÉLECTRIQUE**
ELEKTRISCHER SCHALTER
ELECTRICAL SWITCH

(30) Priorité: 21.07.2014 FR 1457037
(43) Date de publication de la demande: 27.01.2016
(73) Titulaire: Legrand France, 87000 Limoges (FR); Legrand SNC, 87000 Limoges (FR)
(72) Inventeur: MINGOUT, Corinne, 87700 Aix sur Vienne (FR)
(74) Mandataire: Orsini, Fabienne

(56) Documents cités:
- EP-A2- 0 878 815
- DE-U1-202010 016 413
- FR-A1- 2 917 858
- GB-A- 2 013 403

## Description

### DOMAINE TECHNIQUE AUQUEL SE RAPPORTE L'INVENTION

La présente invention concerne un commutateur électrique.

Elle concerne plus particulièrement un commutateur électrique comprenant un socle, un entraîneur monté basculant dans le socle entre deux positions stables pour mettre en contact ou hors contact un élément de contact mobile avec un élément de contact fixe, et un élément compressible selon un axe de compression, l'élément compressible étant adapté à être inactif vis-à-vis de l'entraîneur, pour laisser l'entraîneur libre de prendre l'une ou l'autre des deux positions stables, et à être reçu entre une surface d'appui et l'entraîneur et contraint contre l'entraîneur, pour obliger l'entraîneur à prendre une seule des deux positions stables.

### ARRIERE-PLAN TECHNOLOGIQUE

La demande de brevet FR 2 917 858 décrit un commutateur électrique tel que défini ci-dessus.

Dans ce document, l'élément compressible est monté mobile en translation perpendiculairement à son axe de compression de manière à être déplacé latéralement (au moyen d'un curseur solidaire de l'élément compressible) entre une position de repos, dans laquelle l'élément compressible est à l'écart de l'entraîneur (et donc inactif), et une position active, dans laquelle l'élément compressible est reçu entre une surface d'appui et l'entraîneur et contraint contre l'entraîneur.

Lorsque l'élément compressible est à l'écart de l'entraîneur, le commutateur électrique fonctionne en interrupteur bistable. En revanche, lorsque l'élément compressible est situé entre la surface d'appui et l'entraîneur et est contraint contre l'entraîneur, l'élément compressible vient en appui sur l'entraîneur de manière à obliger ce dernier à prendre une seule des deux positions stables : le commutateur électrique fonctionne en bouton poussoir monostable.

Le déplacement latéral de l'élément compressible vers sa position active, où l'élément compressible est comprimé, est toutefois délicat à mettre en oeuvre en pratique puisque le déplacement latéral nécessite de prévoir, sous l'entraîneur, une hauteur au minimum égale à l'encombrement longitudinal de l'élément compressible alors que sa compression nécessiterait de prévoir au même endroit une hauteur inférieure à son encombrement.

Le document DE 20 2010 016413U décrit un commutateur électrique similaire.

### OBJET DE L'INVENTION

Dans ce contexte, la présente invention propose un commutateur électrique comme défini ci-dessus, dans lequel la surface d'appui est formée sur une pièce déplaçable, selon ledit axe de compression, relativement au socle entre une position distante de l'entraîneur, dans laquelle l'élément compressible est inactif vis-à-vis de l'entraîneur, et une position d'appui, dans laquelle l'élément compressible est contraint entre la surface d'appui et l'entraîneur.

Ainsi le commutateur électrique peut passer de manière réversible d'un mode de fonctionnement en interrupteur bistable à un mode de fonctionnement en bouton poussoir monostable. Le passage du mode de fonctionnement en interrupteur bistable au mode de fonctionnement en bouton poussoir monostable se fait de plus aisément par déplacement, selon l'axe de compression, de la pièce portant la surface d'appui opposée à l'entraîneur et un retour au mode de fonctionnement en interrupteur bistable est possible en déplaçant cette pièce en sens inverse. Le déplacement de la surface d'appui entre les deux positions étant réalisé selon l'axe de compression, il est cohérent avec la compression de l'élément compressible dans une seule des deux positions.

D'autres caractéristiques non limitatives et avantageuses de l'ensemble de façade conforme à l'invention sont les suivantes :
- la pièce est montée avec une possibilité de rotation entre une première position angulaire et une seconde position angulaire par rapport au socle et coopère avec un chemin de came solidaire du socle de manière à adopter la position distante ou la position d'appui selon qu'elle est dans la première position angulaire ou dans la seconde position angulaire ;
- un élément d'actionnement, accessible de l'extérieur du socle, est conçu pour entraîner, sous l'action de l'utilisateur, la pièce de la position distante à la position d'appui, et de la position d'appui à la position distante ;
- le socle présente une face avant, qui porte l'entraîneur, et une face arrière opposée à la face avant, et dans lequel l'élément d'actionnement est accessible par la face arrière ;
- l'élément d'actionnement est une partie de la pièce pourvue d'un relief conçu pour coopérer avec un outil ;
- la première position angulaire et la seconde position angulaire sont séparées d'un angle prédéterminé, par exemple compris entre 50° et 100° (voire entre 50° et 90°) ;
- l'élément d'actionnement est un bouchon monté en translation selon l'axe de rotation de la pièce et présentant des éléments conçus pour coopérer avec des éléments réciproques de la pièce de manière à entraîner la pièce en rotation lorsque le bouchon est déplacé en translation ;
- la pièce présente au moins une ailette reçue dans une première rainure lorsque la pièce est en position distante et dans une seconde rainure, comprenant un élément formant butée pour l'ailette, lorsque la pièce est en position d'appui ;
- le bouchon est déplaçable de sorte à entraîner la pièce dans une position où l'ailette sort de l'une desdites première et seconde rainures et où la pièce est ainsi effectivement entraînée en rotation jusqu'à atteindre l'autre desdites première et seconde rainures ;
- l'élément compressible est un ressort.

### DESCRIPTION DETAILLEE D'EXEMPLES DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue en coupe d'un commutateur électrique selon un premier mode de réalisation de l'invention, dans une première configuration ;
- la figure 2 est une vue en coupe du commutateur électrique de la figure 1 dans une seconde configuration ;
- la figure 3 est une vue en coupe selon le plan A-A de la figure 2 ;
- la figure 4 est une vue de dessous d'un entraîneur du commutateur électrique de la figure 1 ;
- la figure 5 est une vue en perspective éclatée du commutateur électrique de la figure 1 ;
- la figure 6 est une vue de détail d'un socle du commutateur électrique de la figure 1 ;
- la figure 7 est une vue en perspective d'une pièce présentant une surface d'appui pour un ressort dans le commutateur électrique de la figure 1 ;
- la figure 8 est une vue en coupe d'un commutateur électrique selon un second mode de réalisation de l'invention, dans une première configuration ;
- la figure 9 est une vue en coupe du commutateur électrique de la figure 8 dans une seconde configuration ;
- la figure 10 est une vue en perspective d'une pièce formant surface d'appui du commutateur électrique de la figure 8 ;
- la figure 11 est une vue en perspective d'un bouchon du commutateur électrique de la figure 8 ;
- la figure 12 est une vue de détail en coupe d'un logement traversant prévu dans le commutateur électrique de la figure 8 ;
- la figure 13 est une vue en perspective éclatée du commutateur électrique de la figure 8.

Sur les figures 1, 2, 5, 8, 9 et 13 ; on a représenté un commutateur électrique 100 ; 300 conforme à l'invention.

Ce commutateur électrique 100; 300 est destiné à être logé, par exemple après montage sur un support d'appareillage (non représenté), dans un boîtier (non représenté) destiné à être rapporté sur ou dans une paroi murale, selon un montage en saillie ou par encastrement de ce boîtier sur la paroi murale.

Il est alors raccordé au réseau électrique pour son alimentation.

Dans la description, les termes « avant » et « arrière » seront utilisés par rapport à la direction du regard de l'usager vers la paroi murale sur laquelle est rapporté ce commutateur électrique 100 ; 300. Ainsi, lorsque le commutateur sera installé dans une pièce, l'avant désignera le côté tourné vers l'intérieur de la pièce et l'arrière désignera le côté tourné à l'opposé, vers l'extérieur de la pièce.

Comme le montrent en particulier les figures 5 et 13, le commutateur électrique 100 ; 300 comporte un mécanisme de commutation logé dans un socle 110 ; 310 isolant.

Le socle 110 ; 310 comporte un corps 112 ; 312 à partir duquel s'étend vers l'avant une paroi latérale 111 ; 311. Ce socle 110 ; 310 est ouvert à l'avant et présente un logement adapté à recevoir le mécanisme de commutation.

Le corps 112 ; 312 présente une face avant 112a ; 312a qui délimite ce logement avec la face intérieure de la paroi latérale 111 ; 311. Le corps 112 ; 312 présente également une face arrière 112b; 312b à l'opposé de la face avant 112a ; 312 a.

Le mécanisme de commutation comporte un capot 120 ; 320 qui est une pièce isolante qui retient des pièces électriques conductrices logées dans le socle 110 ; 310, notamment des bornes de connexion électrique à raccorder au réseau électrique local. De manière classique, ces bornes de connexion électrique sont des bornes à connexion automatique, de sorte que chacune d'entre elles est manoeuvrable par un levier de déconnexion qui traverse une ouverture pratiquée dans la paroi du socle 110; 310 pour agir sur une lame-ressort de la borne correspondante adaptée à plaquer l'extrémité dénudée d'un conducteur électrique contre la cage de la borne de connexion. Chaque levier de déconnexion comporte une manette de commande 125 ; 325, portée par le capot 120 ; 320 et accessible à l'usager à l'extérieur dudit socle 110 ; 310.

Le capot 120 ; 320 est par exemple monté sur le socle 110 ; 310, dans la partie arrière du logement défini ci-dessus, par encliquetage, ici au moyen de pattes d'encliquetage élastiques 122; 322 formées sur le capot 120; 320 qui viennent coopérer avec des éléments complémentaires formés dans le socle 110 ; 310, par exemple des évidements 113, 313 formés dans le corps 112 du socle 110 (figure 5) ou dans la paroi latérale 311 du socle 310 (figure 13).

Comme le montrent les figures 1, 2, 8 et 9, le mécanisme de commutation logé à l'intérieur du socle 110 ; 310 comporte également un balai 141 ; 341 adapté à basculer autour d'un axe de basculement entre deux positions extrêmes, pour mettre en contact ou hors contact un élément de contact mobile, par exemple un grain de contact mobile porté par le balai, avec au moins un élément de contact fixe, par exemple un grain de contact fixe porté par une lame de contact raccordée électriquement à l'une des bornes de connexion électrique.

Le mécanisme de commutation comporte également un entraîneur 130 ; 330 monté basculant sur le socle 110 ; 310 au moyen de deux pions 133 ; 333 formés sur l'entraîneur 130; 330 qui sont respectivement engagés dans deux paliers correspondants 118 ; 318 formés dans le socle 110 ; 310, par exemple au sommet de deux parties saillantes 117 du corps 112 du socle 110 (figure 5) ou dans une paroi latérale 311 du socle 310 (figure 13), réalisant ainsi un axe de basculement de l'entraîneur 130 ; 330 dans le socle 110 ; 310.

L'entraîneur 130 ; 330 est une pièce isolante, réalisée par exemple en matière plastique par moulage. L'entraîneur 130 ; 330 comporte deux bras 132, 134; 332, 334, qui s'étendent respectivement de part et d'autre de l'axe de basculement, et une cheminée 136 ; 336 qui s'étend vers l'arrière, essentiellement perpendiculairement au plan formé par les bras 132,134 ; 332, 334, au niveau de l'axe de basculement, à travers une ouverture 124 ; 324 ménagée à cet effet dans le capot 120 ; 320.

En effet, comme bien visible sur les figures 1, 2, 8 et 9, le capot 120 ; 320 est monté dans le logement formé dans le socle 110 ; 310 entre le corps 112 ; 312 du socle 110 ; 310 et l'entraîneur 130 ; 330.

Comme le montrent également les figures 1, 2, 8 et 9, le mécanisme de commutation comporte enfin des moyens élastiques de basculement 142 ; 342 (ici un ressort monté dans la cheminée 136 ; 336 formée sur l'entraîneur 130 ; 330) qui sont aptes, après franchissement d'un point dur, à solliciter le balai 141 ; 341 en direction de l'une ou de l'autre de ses positions extrêmes en fonction de la position de l'entraîneur 130 ; 330.

Ainsi, en manoeuvrant une touche (non représentée) solidaire de l'entraîneur 130; 330, l'utilisateur commande le basculement des moyens élastiques de basculement 142 ; 342, et donc du balai 141 ; 341, de sorte à mettre en contact ou hors contact l'élément de contact mobile avec l'élément de contact fixe.

Le corps 112 ; 312 du socle 110 ; 310 présente dans une région latérale, à proximité de la paroi latérale 111 (figures 1, 2 et 5) ou au niveau de la paroi latérale 311 (figures 8, 9 et 13), un logement traversant 115 ; 315 qui reçoit une pièce 150; 350 comportant une surface d'appui 152; 352 pour un élément compressible, ici un ressort 160 ; 360, d'extension longitudinale essentiellement perpendiculaire à l'entraîneur et définissant selon cette direction d'extension longitudinale un axe de compression. Le ressort 160 ; 360 est reçu entre cette surface d'appui 152 ; 352 et un pion de centrage 138 ; 338 formé dans un bras 132 ; 332 de l'entraîneur 130 ; 330 ; précisément, le ressort 160 ; 360 est situé pour partie dans le logement traversant 115 ; 315 (à l'avant de la pièce 150 ; 350 comportant la surface d'appui 152 ; 352) et pour partie dans un espace libre formé entre la face avant 112a; 312a du corps 112; 312 du socle 110; 310 et l'entraîneur 130; 330. Le ressort 160; 360 s'étend ainsi selon son axe de compression, qui correspond à l'axe du logement traversant 115 ; 315.

Comme visible en particulier sur les figures 7 et 10, la pièce 150 ; 350 formant surface d'appui 152 ; 352 pour le ressort 160 ; 360 est de forme générale cylindrique et présente des ailettes 154 ; 354 qui s'étendent latéralement et coopèrent avec un chemin de came 116 ; 316 formé dans le corps 112 ; 312 du socle 110 ; 310 au niveau du logement traversant 115 ; 315 (voir en particulier les figures 6 et 12) de manière à arrêter la pièce 150 ; 350 vers l'arrière dans au moins deux positions (longitudinales selon l'axe du logement traversant 115, c'est-à-dire selon l'axe de compression du ressort 160 ; 360) en fonction de sa position angulaire dans le logement traversant 115 : une position distante de l'entraîneur 130 ; 330 dans laquelle le ressort 160 ; 360 (reçu, comme déjà indiqué, entre la pièce 150 ; 350 et l'entraîneur 130 ; 330) n'est pas comprimé et n'est donc pas actif, et une position d'appui dans laquelle le ressort 160 ; 360 est comprimé entre la surface d'appui 152 ; 352 et la partie arrière du bras 132 ; 332 de l'entraîneur 130 ; 330.

On comprend que, lorsqu'elle est dans sa position d'appui, la pièce 150 ; 350 formant surface d'appui 152 ; 352 est située plus proche de l'entraîneur 130 ; 330, c'est-à-dire vers l'avant, que lorsqu'elle est dans sa position distante.

Lorsque le ressort 160 ; 360 n'est pas actif, comme représenté sur les figures 1 et 8, l'entraîneur 130 ; 330 bascule librement, du fait de la commande de l'utilisateur, entre les deux positions stables, comme expliqué ci-dessus et le commutateur électrique 100 ; 300 fonctionne donc en interrupteur bistable.

Lorsque que le ressort 160 ; 360 est actif, c'est-à-dire comme indiqué ci-dessus comprimé entre le bras 132 ; 332 de l'entraîneur 130 ; 330 et la surface d'appui 152 ; 352 de la pièce 150 ; 350, comme représenté sur les figures 2 et 9, il sollicite l'entraîneur 130 ; 330 vers une des deux positions stables en créant un moment autour de l'axe de basculement supérieur à celui généré par les moyens élastiques de basculement 142 ; 342. Par conséquent, l'entraîneur 130 ; 330 ne peut atteindre son autre position de fonctionnement (qui n'est de ce fait pas une position stable dans cette configuration) que lorsque l'utilisateur appuie sur la touche (non représentée) solidaire de l'entraîneur 130 ; 330 (et contrecarre ainsi le moment créé par le ressort 160; 360) : le commutateur électrique 100; 300 fonctionne en bouton poussoir monostable.

La pièce 150; 350, puis le ressort 160; 360 sont montés dans le logement traversant 115; 315 par l'avant, avant montage de l'entraîneur 130 ; 330.

Le commutateur électrique 100 ; 300 comprend également un élément d'actionnement 156 ; 370 (visible en particulier sur les figures 7 et 11) adapté à commander, sur action de l'utilisateur, le déplacement de la pièce 150; 350 formant surface d'appui 152 ; 352 de sa position distante à sa position d'appui, et, réciproquement, de sa position d'appui à sa position distante.

Comme visible en particulier sur les figures 1, 2, 8 et 9, l'élément d'actionnement 156 ; 370 est accessible de l'arrière du commutateur 100 ; 300 par un orifice prévu dans la face arrière 112b ; 312b, ici la partie arrière du logement traversant 115 ; 315.

Ainsi, l'utilisateur (par exemple un installateur du commutateur électrique 100 ; 300) peut sélectivement placer la pièce 150 ; 350 formant surface d'appui 152; 352 dans la position distante ou dans la position d'appui, et ainsi sélectivement placer le ressort 160 ; 360 hors contact de l'entraîneur 130 ; 330, auquel cas le commutateur électrique 100; 300 fonctionne en interrupteur bistable, ou contraindre le ressort 160 ; 360 entre la surface d'appui 152 ; 352 et le bras 132 ; 332 de l'entraîneur 130 ; 330, auquel cas le commutateur électrique 100 ; 300 fonctionne en interrupteur monostable.

Dans le premier mode de réalisation représenté aux figures 1 à 7, l'élément d'actionnement est un relief 156 formé dans une tête 155 de la pièce 150 et adapté à coopérer avec un outil (par exemple un tournevis). Dans le mode de réalisation décrit, la tête 155 porte également les ailettes 154 précitées, comme bien visible en figure 7.

Ainsi, en plaçant la lame d'un tournevis dans le relief 156, l'installateur peut entraîner en rotation la pièce 150 qui suit alors le chemin de came 116 et prend par conséquent la position distante ou la position d'appui selon sa position angulaire dans le logement traversant 115.

Dans l'exemple représenté en figure 6, le chemin de came 116 comprend, de chaque côté du logement traversant 115, une rainure, une zone d'appui (située vers l'avant par rapport au fond de la rainure) et, entre la rainure et la zone d'appui, une partie intermédiaire (située vers l'avant par rapport à la zone d'appui).

Lorsque les ailettes 154 sont reçues dans les rainures du chemin de came 116, la pièce 150 est en position distante et le ressort 160 n'exerce aucun effort sur le bras 132 de l'entraîneur 130, comme représenté en figure 1.

Pour passer de la rainure à la zone d'appui, chaque ailette doit franchir la partie intermédiaire, ce qui n'est possible que lorsqu'un effort exercé par l'utilisateur (ici généralement l'installateur), typiquement par appui sur la tête 155 au moyen d'un tournevis, comprime le ressort 160 et fait avancer les ailettes 154 au-delà de la partie intermédiaire, ce qui autorise la rotation de la pièce 150 jusqu'à placer chaque ailette 154 au droit de la zone d'appui. Le passage de la pièce 150 de la position distante à la position d'appui n'est ainsi possible que par choix de l'installateur, et ne peut se réaliser de manière inopinée. La pièce atteint alors sa position d'appui représentée en figure 2.

De même, lorsque l'installateur souhaite ramener la pièce 150 de la position d'appui (dans laquelle le ressort 160 est contraint entre la surface d'appui 152 de la pièce 150 et le bras 132 de l'entraîneur 130) à la position distante, il exerce (au moyen d'un tournevis, à travers la partie arrière du logement traversant 115) un effort vers l'avant sur la pièce 150, ce qui comprime un peu plus le ressort 160 et permet de faire avancer chaque ailette 154 au-delà de la partie intermédiaire du chemin de came 116 ; la pièce 150 peut alors être entraînée en rotation par le tournevis de sorte que chaque ailette 154 regagne la rainure du chemin de came (ce qui correspond à la position distante de la pièce 150).

Dans le second mode de réalisation représenté aux figures 8 à 13, l'élément d'actionnement est un bouchon 370 monté dans la partie arrière du logement traversant 315 et qui entraîne la pièce 350 portant la surface d'appui 352 en rotation (et donc en translation entre la position distante et la position d'appui grâce au chemin de came 316) lorsqu'il est déplacé vers l'avant par l'utilisateur (ici l'installateur), comme expliqué à présent.

Comme montré en figure 11, le bouchon 370 est de forme générale cylindrique et comprend une pluralité de plots 372 (ici 8 plots) en saillie de sa surface latérale et équirépartis sur la circonférence du bouchon 370. On remarque que l'encombrement latéral du bouchon 370 au niveau des plots 372 est inférieur à l'encombrement latéral de la pièce 350 au niveau des ailettes 354. Par ailleurs, le nombre de plots 372 (ici 8) est le double du nombre d'ailettes 354 (ici 4).

Le bouchon 370 comporte également un évidement central 376 (de forme cylindrique de même axe que le bouchon 370) destiné à recevoir une partie complémentaire cylindrique 356 de la pièce 350 formant surface d'appui 352.

Le bouchon comprend enfin, sur une partie avant entourant l'évidement central 376, une pluralité de pans inclinés 374 destinés à coopérer comme expliqué ci-après avec des surfaces d'extrémité inclinées 358 des ailettes 354 de la pièce 350.

Comme représenté sur la figure 12, la surface intérieure du logement traversant 315 présente une pluralité de reliefs longitudinaux 319 (en nombre égal aux plots 372 du bouchon 370, soit ici 8 reliefs longitudinaux) qui définissent entre eux autant de rainures longitudinales 314 adaptées à recevoir les plots 372 du bouchon 370, jusqu'à une butée arrière, ainsi que les ailettes 354 de la pièce 350.

Une rainure 314 sur deux (soit ici 4 rainures) est par ailleurs partiellement remplie par un élément de butée 317 conçu pour ménager un espace suffisant dans la rainure 314 pour accueillir un plot 372 sur toute la longueur de la rainure 314 et pour former butée, à l'avant de l'élément de butée 317, pour une ailette 354 de la pièce 350 formant surface d'appui 352.

Lorsque la pièce 150 est dans sa position distante (dans laquelle le ressort 360 n'est pas comprimé et le commutateur 300 fonctionne donc en interrupteur bistable), comme représenté en figure 8, les ailettes 354 sont chacune reçues dans une rainure 314 sans élément de butée.

L'installateur peut alors enfoncer le bouchon 370 vers l'avant, lequel bouchon entraîne alors la pièce 350 formant surface d'appui 352 vers l'avant, ce qui entraîne la compression du ressort (comme représenté en figure 9). Ce mouvement de pure translation de la pièce 350 (du fait de l'engagement des ailettes 354 dans les rainures 314) se poursuit jusqu'à ce que chaque ailette 354 sorte de sa rainure 314, ce qui autorise la rotation de la pièce 350 sur elle-même.

Grâce à la coopération des pans inclinés 374 du bouchon 370 et des surfaces d'extrémité inclinées 358 des ailettes 354, la poursuite de la translation du bouchon 370 vers l'avant (toujours du fait de l'effort exercé par l'installateur) provoque effectivement la rotation de la pièce 350 jusqu'à ce qu'elle se trouve au droit de la rainure suivante (qui est donc, conformément à la description donnée plus haut, une rainure 314 pourvu d'un élément de butée 317).

Par conséquent, lorsque l'installateur relâche son effort sur le bouchon 370, la pièce 350 est entraînée en translation vers l'arrière du fait de la compression du ressort 360, jusqu'à ce que chaque ailette 354 vienne en butée contre la partie avant de l'élément formant butée 317 : la pièce 350 est dans sa position d'appui, dans laquelle le ressort 360 est contraint entre la surface d'appui 352 et le bras de l'entraîneur 332 et le commutateur fonctionne en interrupteur monostable.

L'installateur (ou tout autre utilisateur) peut alors à tout moment enfoncer à nouveau le bouchon 370, ce qui fait sortir chaque ailette 354 de la rainure 314 (avec élément de butée 317) qui la reçoit et permet ainsi la rotation de la pièce 350 par coopération des pans inclinés 374 et des surfaces d'extrémité inclinées 358, jusqu'à ce que chaque ailette 354 se trouve au droit d'une rainure 314 sans élément de butée : le relâchement de l'effort sur le bouchon 370 par l'installateur provoquera alors le retour de la pièce 350 dans sa position distante, dans laquelle le ressort 360 n'est pas comprimé et le commutateur électrique 300 fonctionne en interrupteur bistable.

On peut ainsi basculer autant de fois que nécessaire entre les modes de fonctionnement interrupteur bistable et bouton poussoir monostable par simple enfoncement du bouchon 370 dans le logement traversant 315.

## Revendications

1. Commutateur électrique (100 ; 300) comprenant :
- un socle (110 ; 310),
- un entraîneur (130 ; 330) monté basculant dans le socle (110 ; 310) entre deux positions stables pour mettre en contact ou hors contact un élément de contact mobile avec un élément de contact fixe,
- un élément compressible (160; 360) selon un axe de compression, l'élément compressible étant adapté à être inactif vis-à-vis de l'entraîneur (130 ; 330), pour laisser l'entraîneur (130 ; 330) libre de prendre l'une ou l'autre des deux positions stables, et à être reçu entre une surface d'appui (152 ; 352) et l'entraîneur (130 ; 330) et contraint contre l'entraîneur (130 ; 330), pour obliger l'entraîneur (130 ; 330) à prendre une seule des deux positions stables,
**caractérisé en ce que** la surface d'appui (152 ; 352) est formée sur une pièce (150; 350) déplaçable, selon ledit axe de compression, relativement au socle (110; 310) entre une position distante de l'entraîneur (130; 330), dans laquelle l'élément compressible (160; 360) est inactif vis-à-vis de l'entraîneur (130 ; 330), et une position d'appui, dans laquelle l'élément compressible (160 ; 360) est contraint entre la surface d'appui (152 ; 352) et l'entraîneur (130 ; 330).

2. Commutateur électrique selon la revendication 1, dans lequel la pièce (150 ; 350) est montée avec une possibilité de rotation entre une première position angulaire et une seconde position angulaire par rapport au socle (110 ; 310) et coopère avec un chemin de came (116 ; 316) solidaire du socle (110 ; 310) de manière à adopter la position distante ou la position d'appui selon qu'elle est dans la première position angulaire ou dans la seconde position angulaire.

3. Commutateur électrique selon la revendication 2, dans lequel la première position angulaire et la seconde position angulaire sont séparées d'un angle prédéterminé compris entre 50° et 100°.

4. Commutateur électrique selon l'une des revendications 1 à 3, dans lequel un élément d'actionnement (155, 156 ; 370), accessible de l'extérieur du socle (110 ; 310), est conçu pour entraîner, sous l'action de l'utilisateur, la pièce (150 ; 350) de la position distante à la position d'appui, et de la position d'appui à la position distante.

5. Commutateur électrique selon la revendication 4, dans lequel le socle (110 ; 310) présente une face avant, qui porte l'entraîneur (130 ; 330), et une face arrière (112b ; 312b) opposée à la face avant, et dans lequel l'élément d'actionnement (155, 156 ; 370) est accessible par la face arrière (112b ; 312b).

6. Commutateur électrique selon la revendication 4 ou 5, la revendication 4 étant prise dans la dépendance de la revendication 2 ou 3, dans lequel l'élément d'actionnement est une partie (155) de la pièce pourvue d'un relief (156) conçu pour coopérer avec un outil.

7. Commutateur électrique selon la revendication 4 ou 5, la revendication 4 étant prise dans la dépendance de la revendication 2 ou 3, dans lequel l'élément d'actionnement est un bouchon (370) monté en translation selon l'axe de rotation de la pièce (350) et présentant des éléments (374) conçus pour coopérer avec des éléments réciproques (358) de la pièce (350) de manière à entraîner la pièce (350) en rotation lorsque le bouchon (370) est déplacé en translation.

8. Commutateur électrique selon la revendication 7, dans lequel la pièce (350) présente au moins une ailette (354) reçue dans une première rainure lorsque la pièce est en position distante et dans une seconde rainure, comprenant un élément (317) formant butée pour l'ailette, lorsque la pièce est en position d'appui.

9. Commutateur électrique selon la revendication 8, dans lequel le bouchon (370) est déplaçable de sorte à entraîner la pièce (350) dans une position où l'ailette (354) sort de l'une desdites première et seconde rainures (314) et où la pièce (350) est ainsi effectivement entraînée en rotation jusqu'à atteindre l'autre desdites première et seconde rainures.

10. Commutateur électrique selon l'une des revendications 1 à 9, dans laquelle l'élément compressible est un ressort (160 ; 360).

## Patentansprüche

1. Elektrischer Schalter (100; 300), umfassend:
- einen Sockel (110; 310)
- einen zwischen zwei stabilen Positionen kippbar im Sockel (110; 310) montierten Mitnehmer (130; 330), um ein mobiles Kontaktelement mit einem festen Kontaktelement in oder außer Kontakt zu bringen,
- ein entlang einer Kompressionsachse kompressibles Element (160; 360), wobei das kompressible Element gegenüber dem Mitnehmer (130; 330) inaktiv sein kann, damit der Mitnehmer (130; 330) sowohl die eine als auch die andere der zwei stabilen Positionen einnehmen kann, und zwischen einer Druckfläche (152; 352) und dem Mitnehmer (130; 330) aufgenommen und gegen den Mitnehmer (130; 330) gedrückt werden kann, um den Mitnehmer (130; 330) dazu zu zwingen, nur eine einzige der zwei stabilen Positionen einzunehmen,
**dadurch gekennzeichnet, dass** die Druckfläche (152; 352) auf einem entlang der Kompressionsachse, in Bezug zum Sockel (110; 310) zwischen einer vom Mitnehmer (130; 330) entfernten Position, in der das kompressible Element (160; 360) gegenüber dem Mitnehmer (130; 330) inaktiv ist, und einer Druckposition, in der das kompressible Element (160; 360) zwischen der Druckfläche (152; 352) und dem Mitnehmer (130; 330) eingeklemmt ist, verschiebbaren Teil (150; 350) ausgebildet ist.

2. Elektrischer Schalter nach Anspruch 1, bei dem das Teil (150; 350) zwischen einer ersten Winkelposition und einer zweiten Winkelposition in Bezug zum Sockel (110; 310) drehbar montiert ist und mit einem mit dem Sockel (110; 310) verbundenen Steuerbolzenweg (116; 316) derart zusammenwirkt, dass abhängig davon, ob sich das Teil in der ersten Winkelposition oder in der zweiten Winkelposition befindet, die entfernte Position oder die Druckposition einnimmt.

3. Elektrischer Schalter nach Anspruch 2, bei dem die erste Winkelposition und die zweite Winkelposition um einen vorbestimmten Winkel zwischen 50° und 100° voneinander entfernt sind.

4. Elektrischer Schalter nach einem der Ansprüche 1 bis 3, bei dem ein von außerhalb dem Sockel (110; 310) zugängliches Betätigungselement (155; 156; 370) so ausgebildet ist, dass es unter Einwirkung des Anwenders das Teil (150; 350) von der entfernten Position in die Druckposition und von der Druckposition in die entfernte Position bringen kann.

5. Elektrischer Schalter nach Anspruch 4, bei dem der Sockel (110; 310) eine Vorderseite aufweist, die den Mitnehmer (130; 330) trägt, und eine der Vorderseite gegenüberliegende Rückseite (112b; 312b), und bei dem das Betätigungselement (155, 156; 370) über die Rückseite (112b; 312b) zugänglich ist.

6. Elektrischer Schalter nach Anspruch 4 oder 5, wobei Anspruch 4 als von Anspruch 2 oder 3 abhängig betrachtet wird, bei dem das Betätigungselement ein Abschnitt (155) des Teils ist, der mit einem Relief (156) versehen ist, das zum Zusammenwirken mit einem Werkzeug ausgebildet ist.

7. Elektrischer Schalter nach Anspruch 4 oder 5, wobei Anspruch 4 als von Anspruch 2 oder 3 abhängig betrachtet wird, bei dem das Betätigungselement ein entlang der Drehachse des Teils (350) verschiebbar montierter Stöpsel (370) ist und Elemente (374) aufweist, die zum Zusammenwirken mit wechselseitigen Elementen (358) des Teils (350) derart ausgebildet sind, dass das Teil (350) einen Drehantrieb erfährt, wenn der Stöpsel (370) verschoben wird.

8. Elektrischer Schalter nach Anspruch 7, bei dem das Teil (350) mindestens einen in einer ersten Nut aufgenommenen Flügel (354) aufweist, wenn sich das Teil in der entfernten Position befindet, und in einer zweiten Nut, die ein Element (317) umfasst, das für den Flügel einen Anschlag bildet, wenn sich das Teil in der Druckposition befindet.

9. Elektrischer Schalter nach Anspruch 8, bei dem der Stöpsel (370) derart verschiebbar ist, dass das Teil (350) in eine Position gebracht wird, in der der Flügel (354) aus einer der ersten und zweiten Nut (314) herauskommt und in der das Teil (350) somit einen effektiven Drehantrieb bis Erreichen der anderen der ersten und zweiten Nut erfährt.

10. Elektrischer Schalter nach einem der Ansprüche 1 bis 9, bei dem das kompressible Element eine Feder (160; 360) ist.

## Claims

1. An electrical switch (100; 300) comprising:
• a base (110; 310);
• a driver (130; 330) that is mounted in the base (110; 310) to rock between two stable positions so as to make or break the contact between a movable contact element and a stationary contact element; and
• a compressible element (160; 360) that is compressible along a compression axis, the compressible element being adapted to be inactive relative to the driver (130; 330) so as to leave the driver (130; 330) free to take up one or the other of the two stable positions, and to be received between a bearing surface (152; 352) and the driver (130; 330) and be stressed against the driver (130; 330) so as to force the driver (130; 330) to take up only one of the two stable position;
the electrical switch being **characterized in that** the bearing surface (152; 352) is formed on a movable part (150; 350) that is movable along said compression axis, relative to the base (110; 310) between a spaced-apart position that is spaced apart from the driver (130; 330), in which the compressible element (160; 360) is inactive relative to the driver (130; 330), and a bearing position, in which the compressible element (160; 360) is stressed between the bearing surface (152; 352) and the driver (130; 330).

2. An electrical switch according to claim 1, wherein the part (150; 350) is mounted with a possibility of turning between a first angular position and a second angular position relative to the base (110; 310), and co-operates with a cam path (116; 316) that is secured to the base (110; 310) so as to adopt the spaced-apart position or the bearing position depending on whether it is in the first angular position or in the second angular position.

3. An electrical switch according to claim 2, wherein the first angular position and the second angular position are separated by a predetermined angle that lies in the range from 50° to 100°.

4. An electrical switch according to any one of claims 1 to 3, wherein an actuator element (155, 156; 370) that is accessible from the outside of the base (110; 310) is designed to operate, under the action of the user, to drive the part (150; 350) from the spaced-apart position to the bearing position, and from the bearing position to the spaced-apart position.

5. An electrical switch according to claim 4, wherein the base (110; 310) presents a front face that carries the driver (130; 330), and a rear face (112b; 312b) that is remote from the front face, and wherein the actuator element (155, 156; 370) is accessible via the rear face (112b; 312b).

6. An electrical switch according to claim 4 or claim 5, claim 4 being dependent on claim 2 or claim 3, wherein the actuator element is a portion (155) of the part that is provided with a portion in relief (156) that is designed to co-operate with a tool.

7. An electrical switch according to claim 4 or claim 5, claim 4 being dependent on claim 2 or claim 3, wherein the actuator element is a cap (370) that is mounted to move in translation along the turning axis of the part (350), and that presents elements (374) that are designed to co-operate with complementary elements (358) of the part (350) so as to turn the part (350) when the cap (370) is moved in translation.

8. An electrical switch according to claim 7, wherein the part (350) presents at least one fin (354) that is received in a first groove when the part is in its spaced-apart position, and in a second groove that includes an element (317) that forms an abutment for the fin, when the part is in its bearing position.

9. An electrical switch according to claim 8, wherein the cap (370) is movable so as to drive the part (350) into a position in which the fin (354) leaves one of said first and second grooves (314), and in which the part (350) is thus effectively turned until it reaches the other of said first and second grooves.

10. An electrical switch according to any one of claims 1 to 9, wherein the compressible element is a spring (160; 360).
